# EUROPÄISCHE PATENTSCHRIFT

(11) **EP 4 180 578 B1**
(45) Veröffentlichungstag und Bekanntmachung des Hinweises auf die Patenterteilung: **10.09.2025**
(21) Anmeldenummer: 21207887.7
(22) Anmeldetag: 12.11.2021
(51) Int. Cl.: E01C 13/02

(54) **BODENPLATTE FÜR REITSPORT- UND SPORTPLÄTZE**
GROUND SLAB FOR EQUESTRIAN SPORTS AND SPORTS FACILITIES
PLAQUE DE SOL POUR TERRAINS DE SPORT ET DE SPORT HIPPIQUE

(43) Veröffentlichungstag der Anmeldung: 17.05.2023
(73) Patentinhaber: Otto Arena System GmbH, 90518 Altdorf (DE)
(72) Erfinder: OTTO, Werner, 90518 Altdorf b. Nürnberg (DE); OTTO, Heide, 90518 Altdorf b. Nürnberg (DE)
(74) Vertreter: Page, White & Farrer Germany LLP

(56) Entgegenhaltungen:
- EP-A1- 3 495 557
- WO-A1-03/033818
- DE-U1- 202007 017 767
- US-A1- 2010 041 488
- US-B2- 11 047 094

## Beschreibung

Die Erfindung betrifft eine Bodenplatte für Reitsportplätze und Sportplätze.

Dem Fachmann sind solche Bodenplatten zum Beispiel aus EP 0 667 927 B1 bekannt. Bodenplatten für Reitplätze sollen sowohl Elastizität bei Belastung als auch Trittsicherheit für die Pferde gewährleisten. Je nach Bodenbeschaffenheit und klimatischen Verhältnissen sollen sie außerdem eine Fähigkeit zum Speichern von Wasser und/oder zum Abführen von übermäßig viel Wasser besitzen. Herkömmliche Bodenplatten werden zum Erzielen der Elastizität in der Regel aus einem Kunststoffmaterial (insbesondere PVC) hergestellt, vorzugsweise auch zumindest teilweise aus einem entsprechenden Recyclingmaterial. Da die Bodenplatten dann im Reitsport- oder Sportplatzboden sehr langfristig vorhanden sind und dabei auch mechanischen Belastungen sowie klimatischen Belastungen (insbesondere durch Wasser und Hitze) ausgesetzt sein können, kann je nach dem verwendeten Material für die Bodenplatten grundsätzlich ein Risiko bestehen, dass Schadstoffe wie beispielsweise Blei, Weichmacher, etc. ins Erdreich austreten. Dieses Risiko existiert insbesondere bei Bodenplatten, die sehr häufig oder sogar ständig mit Wasser in Kontakt sind. Ferner sind in US 2010/0041488 A1 und in US 11 047 094 B2 eine umweltfreundliche Bodenplatte bekannt, wie dies auch im Oberteil des unabhängigen Anspruchs 1 angegeben ist.

Es ist deshalb die Aufgabe der Erfindung, eine solche umweltfreundliche Bodenplatte zu verbessern.

Diese Aufgabe wird gelöst durch den im unabhängigen Anspruch 1 definierten Erfindungsgegenstand. Bevorzugte Ausgestaltungen und Weiterbildungen der Erfindung sind Gegenstand der abhängigen Ansprüche.

Die Bodenplatte für Reitsportplätze und Sportplätze, die auf einem (grundsätzlich beiebigen) Untergrund ablegbar ist, weist wenigstens eine Strukturplatte aus einem Kunststoffmaterial auf, die eine Basisplatte aufweist, auf deren dem Untergrund abgewandten Oberseite eine Vielzahl von Noppen vorgesehen ist, und ferner einen Teppichboden auf, wobei die wenigstens eine Strukturplatte auf der dem Untergrund abgewandten Oberseite des Teppichbodens angeordnet ist, und ferner wenigstens eine Verbindung auf, durch welche die Basisplatte der wenigstens einen Strukturplatte auf dem Teppichboden befestigt ist.

Der Teppichboden, auf dem die wenigstens eine Strukturplatte befestigt ist, unterstützt die Trittsicherheit und die Elastizität der Bodenplatte, wobei Teppichböden weniger umweltschädlich sind als Kunststoffmaterial. Durch den Einsatz des Teppichbodens, der grundsätzlich elastisch ist, kann zudem auf zusätzliche Elastizitätsschichten zwischen Bodenplatte und Untergrund verzichtet werden, was Materialmengenreduzierungen bewirkt. Außerdem unterstützt der Teppichboden durch seine Elastizität die Elastizität und die Trittsicherheit der wenigstens einen Strukturplatte, sodass bei dieser Bodenplatte die wenigstens eine Strukturplatte im Vergleich zu herkömmlichen Bodenplatten für Reitsportplätze oder Sportplätze eine dickere Basisplatte durch eine wesentlich dünnere Basisplatte auf dem Teppichboden ersetzt werden kann, wodurch die Masse der Strukturplatte aus Kunststoffmaterial deutlich reduziert ist und die Bodenplatte damit noch weniger umweltschädliches Material enthält.

Gemäß der Erfindung ist außerdem zwischen dem Teppichboden und der wenigstens einen Strukturplatte wenigstens ein Abstandshalter vorgesehen. Der durch diesen wenigstens einen Abstandshalter gebildete Abstand beträgt zum Beispiel maximal etwa 10 mm, bevorzugt etwa 1 bis 5 mm. (Durch einen solchen Abstand zwischen der wenigstens einen Strukturplatte und dem Teppichboden kann Wasser dazwischen verteilt werden und somit besser durch den Teppichboden zum Untergrund ablaufen und/oder zu einem Randbereich des Reitsport- oder Sportplatzbodens fließen.) Der wenigstens eine Abstandshalter ist durch einen Vorsprung an der dem Teppichboden zugewandten Unterseite der Strukturplatte oder durch eine spezielle Struktur (z.B. dickerer Außenumfang als die Aufnahmeöffnung) eines Befestigungsnoppens in seinem Endbereich zur Strukturplatte gebildet, wobei der Teppichboden eine obere Nutzschicht und eine untere Trägerschicht aufweist.

Der Teppichboden kann grundsätzlich eine beliebige Form und eine beliebige Größe haben. Vorzugsweise wird ein rechteckiger oder quadratischer Teppichboden verwendet, besonders bevorzugt ein Teppichboden einer Größe von etwa 80cm x 120cm (d.h. Europalettengröße). Die Gesamtschichtdicke des Teppichbodens beträgt bevorzugt wenigstens etwa 0,25 cm und höchstens etwa 4 cm, zum Beispiel etwa 0,5 cm, 1,0 cm oder 2 cm. Die wenigstens eine Strukturplatte (insbesondere deren Basisplatte) kann ebenfalls grundsätzlich eine beliebige Form und eine beliebige Größe haben. Vorzugsweise wird eine Strukturplatte mit einer rechteckigen oder quadratischen Basisplatte zum Beispiel einer Größe von etwa 20cm x 20cm oder 40cm x 40cm oder etwa 80cm x 120cm verwendet. Vorzugsweise werden kleinere Strukturplatten verwendet, da sie einfacher herzustellen sind (z.B. in kleineren Spritzgussformen im Spritzgießverfahren), weshalb bevorzugt auf dem einen Teppichboden nebeneinander mehrere Strukturplatten angebracht sind.

Die erfindungsgemäße Bodenplatte ist besonders für Reitsportplätze im Außenbereich und auch im Innenbereich (z.B. für Turnierplätze für Springreiten und/oder Dressurreiten, Reitplätze für Voltigieren und/oder Westernreiten, Pferderennbahnen, Paddocks, Ställe und dergleichen) vorteilhaft einsetzbar. Die erfindungsgemäße Bodenplatte ist aber auch für andere Sportplätze geeignet, die einen Boden mit Elastizität und bestimmter Feuchtigkeit und evtl. auch Trittsicherheit benötigen (z.B. Beachvolleyball, Tennis, Hartplatzspiele, Rasenspiele, etc.).

Die Erfindung bezieht sich auf den allgemein bekannten Standardbegriff "Teppichboden". Der gemäß der Erfindung in der Bodenplatte eingesetzte Teppichboden bezeichnet einen beliebigen Teppichboden, der standardmäßig als ein Bodenbelag auf dem Markt erhältlich ist und üblicherweise für Wohnräume, Arbeitsräume und dergleichen eingesetzt wird. Der Teppichboden hat gemäß der Erfindung eine obere Nutzschicht, die in der Regel textil ist (z.B. aus Fasern), und eine untere Trägerschicht zum (sicheren und reißfesten) Auflegen und wahlweise auch Fixieren auf einer jeweiligen Bodenfläche, sowie optional eine Mittelschicht mit Klebemasse zum Verbinden dieser beiden Schichten und/oder weitere andere Schichten. Die Erfindung ist in diesem Zusammenhang auf keine speziellen Arten oder Dimensionen von Teppichböden eingeschränkt. Für den Einsatz der Bodenplatte auf harten Untergründen können zur Verstärkung der Elastizität bevorzugt Teppichböden mit einer etwas dickeren Schichtdicke verwendet werden.

Die wenigstens eine Strukturplatte ist vorzugsweise aus einem Kunststoffmaterial ausgewählt aus PE (Polyethylen) und PET (Polyethylenterephthalat) gefertigt, welche Materialien weniger umweltschädlich als PVC (Polyvinylchlorid) sind.

Außerdem kann die wenigstens eine Strukturplatte vorzugsweise zumindest teilweise aus einem Recyclingmaterial gefertigt sein. Da durch den Einsatz des Teppichbodens die Basisplatte der Strukturplatte dünner ausgebildet sein kann, kann die Strukturplatte wegen der reduzierten Masse grundsätzlich aus einem beliebigen Kunststoffmaterial, wahlweise auch PVC (Polyvinylchlorid), gefertigt sein.

Die Basisplatte der wenigstens einen Strukturplatte ist vorzugsweise im Wesentlichen plan ausgestaltet. Die Schichtdicke der Basisplatte beträgt vorzugsweise maximal etwa 20 mm, bevorzugter nur maximal etwa 10 mm, zum Beispiel sogar nur etwa 2 bis 5 mm. Auch die Noppen und, falls vorhanden, weitere Strukturelemente auf der Basisplatte sind vorzugsweise möglichst dünn konstruiert (zum Beispiel mit Schichtdicken von maximal etwa 5 mm oder nur 2 mm).

Vorzugsweise ist die eine Strukturplatte bzw. jede von mehreren Strukturplatten der Bodenplatte durch mehrere Verbindungen auf dem Teppichboden befestigt. In einer Ausgestaltung der Erfindung ist die wenigstens eine Verbindung zwischen dem Teppichboden und der wenigstens einen Strukturplatte durch einen Befestigungsnoppen an der dem Teppichboden zugewandten Unterseite der Basisplatte der Strukturplatte und eine Aufnahmeöffnung im Teppichboden zum Einstecken oder Hindurchstecken des Befestigungsnoppens gebildet. Vorzugsweise ist der Innendurchmesser der Aufnahmeöffnung im Ausgangszustand etwas kleiner als der Außendurchmesser des Befestigungsnoppens. Die untere Rückenschicht des Teppichbodens gewährleistet eine reißfeste Verbindung mit diesen Befestigungsnoppen.

Alternativ oder zusätzlich kann die wenigstens eine Verbindung auch durch Klebstoff zwischen dem Teppichboden und der Basisplatte der wenigstens einen Strukturplatte gebildet sein. Dabei soll aber nur eine lokal begrenzte (d.h. möglichst punktuelle anstatt großflächige) Klebstoffschicht zwischen dem Teppichboden und der Basisplatte der wenigstens einen Strukturplatte verwendet werden, um ein Blockieren der Wasserdurchlässigkeit des Teppichbodens zu vermeiden.

Die wenigstens eine Strukturplatte ist vorzugsweise durch ein Spritzgießverfahren hergestellt. In diesem Fall kann der wenigstens eine Befestigungsnoppen durch das Spritzgießverfahren der Strukturplatte an deren Unterseite einstückig integriert werden.

Bei der wenigstens einen Strukturplatte haben die Noppen auf der Oberseite der Basisplatte vorzugsweise wenigstens zwei unterschiedliche Höhen zum Fördern der Trittsicherheit insbesondere von Pferden. Zum Beispiel können Reihen von Noppen einer ersten Höhe und Reihen von Noppen einer zweiten Höhe abwechselnd nebeneinander angeordnet sein oder können Noppen in zwei unterschiedlichen Höhen matrixartig und gegenseitig versetzt zueinander angeordnet sein. Alternativ können auch Noppen von nur einer Höhe auf der Basisplatte vorhanden sein. Außerdem können die Noppen auf der Basispatte jeweils wahlweise stabförmig (d.h. Körper ohne Hohlraum) oder zumindest entlang eines Teils der Höhe rohrförmig (d.h. Körper mit Hohlraum) ausgebildet sein (alle gleichartig oder unterschiedlich), wobei die zweite Variante auch den Vorteil einer weiteren Reduzierung der Masse der Strukturplatte aus Kunststoffmaterial hat, sodass die Bodenplatte noch weniger umweltschädliches Material enthält.

Wenn auf dem einen Teppichboden nebeneinander mehrere Strukturplatten angebracht sind, sind vorzugsweise einander benachbarte der mehreren Strukturplatten jeweils aneinandergekoppelt. Die Kopplung der benachbarten Strukturplatten verstärkt die Stabilität der Bodenplattenstruktur, was vorteilhaft ist, weil die Befestigung auf dem Teppichboden in der Regel nicht sehr fixiert sein kann. Außerdem sind die Kopplungen vorzugsweise etwas locker konzipiert, sodass die einander benachbarten Strukturplatten relativ zueinander etwas beweglich sein können, was die Elastiztät der gesamten Bodenplattenstruktur erhöht.

Die Kopplung der benachbarten Strukturplatten auf dem Teppichboden kann zum Beispiel dadurch erzielt werden, dass die einander benachbarten Strukturplatten jeweils wenigstens einen Noppen im Randbereich der jeweiligen Strukturplatte aufweisen. Dabei können diese Noppen in den Randbereichen ("Randnoppen") der einander benachbarten Strukturplatten derart ausgestaltet und angeordnet sind, dass sie direkt miteinander verknüpfbar sind, was beispielsweise dadurch erreicht werden kann, dass die eine der einander benachbarten Strukturplatten wenigstens einen Randnoppen aufweist, der ausgestaltet und angeordnet ist, um sich umgreifen zu lassen, und die andere der einander benachbarten Strukturplatten wenigstens einen Randnoppen aufweist, der ausgestaltet und angeordnet ist, um den Randnoppen der einen Strukturplatte umzugreifen. Beispielsweise ist der eine Randnoppen stabförmig und eng und ist der andere Randnoppen zum Umgreifen rohrförmig und breiter. Alternativ oder zusätzlich können zusätzliche Verbindungselemente zum Verbinden dieser Randnoppen der einander benachbarten Strukturplatten miteinander vorgesehen sein. Diese zusätzlichen Verbindungselemente können beispielsweise scheibenförmig ausgestaltet sein mit einem Loch zum Umgreifen der zwei benachbarten Randnoppen oder mit zwei Löchern jeweils zum Umgreifen eines der benachbarten Randnoppen. Die Strukturplatten können an jedem Rand wahlweise ein oder bevorzugt mehr Randnoppen haben, wobei diese Randnoppen vorzugsweise auch entlang der Noppenreihen oder der Noppenmatrix im inneren Bereich der Strukturplatte angeordnet sind. Die Randnoppen an einer Strukturplatte und/oder an benachbarten Strukturplatten können auch unterschiedliche Höhen haben, die vorzugsweise auch entlang der verschieden hohen Noppenreihen oder der Noppenmatrix im inneren Bereich der Strukturplatten angeordnet sind. Außerdem können die verschiedenen Ränder einer Strukturplatte mit unterschiedlichen Randnoppenarten ausgestattet sein oder können alle Ränder gleichartig mit derselben Randnoppenart ausgestattet sein, wobei im ersten Fall alle Strukturplatten gleich konzipiert sein können und im zweiten Fall die verschiedenen Strukturplatten mit unterschiedlichen Randnoppenarten versehen sind.

In einer Ausgestaltung der Erfindung weist die Basisplatte der wenigstens einen Strukturplatte mehrere Durchgangsöffnungen in ihrer Schichtdickenrichtung auf, die einem Wasserablauf durch die Bodenplatte dienen, um ein schnelles Abfließen von zu viel Wasser auf der Bodenplatte zu ermöglichen. Bei dieser Ausgestaltung weist der Teppichboden, welcher grundsätzlich schon etwas wasserdurchlässig ist, bevorzugt ebenfalls mehrere Durchgangsöffnungen in seiner Schichtdickenrichtung auf, um seine Wasserdurchlässigkeit zu steigern. Die Durchgangsöffnungen der Basisplatten und des Teppichbodens können vorzugsweise wenigstens eines sein von aufeinander abgestimmt positioniert, im Wesentlich gleich dimensioniert und im Wesentlichen gleicher Gesamtanzahl. Neben der Möglichkeit des Wasserdurchflusses haben die Durchgangsöffnungen der Basisplatte auch den Vorteil einer weiteren Reduzierung der Masse der Strukturplatte aus Kunststoffmaterial, sodass die Bodenplatte noch weniger umweltschädliches Material enthält. Die Summe der Querschnittsflächen der Durchgangsöffnungen der Basisplatte beträgt zum Beispiel mindestens 25%, bevorzugt etwa 25-50% der Basisplattenfläche.

Alternativ oder zusätzlich zu den Durchgangsöffnungen in ihrem inneren Bereich kann die wenigstens eine Strukturplatte auch offene Randeinschnitte haben. In diesem Fall sind die offenen Randeinschnitte mehrerer Strukturplatten vorzugsweise aufeinander abgestimmt, sodass die offenen Randabschnitte von einander benachbarten Strukturplatten zusammen eine gemeinsame Durchgangsöffnung bilden.

In einer Ausgestaltung der Erfindung sind auf der dem Teppichboden abgewandten Oberseite der Basisplatte der wenigstens einen Strukturplatte ferner mehrere Näpfe zum Wasserspeichern vorgesehen. Diese Näpfe sind vorzugsweise durch dünne Kunststoffelemente gebildet.

Gegenstand der Erfindung ist auch ein Reitsport- oder Sportplatzboden, der eine auf einem Untergrund verlegte Anordnung von mehreren nebeneinander angeordneten, oben beschriebenen Reitplatz-Bodenplatten der Erfindung aufweist. Mit diesem Reit- oder Sportplatzboden können die gleichen Vorteile erzielt werden, wie oben in Zusammenhang mit der erfindungsgemäßen Bodenplatte erläutert.

Die mehreren Bodenplatten sind in dem Reitsport- oder Sportplatzboden bevorzugt jeweils mit einem Fugenabstand (z.B. etwa 2 bis 3 cm) zu benachbarten Bodenplatten auf dem Untergrund angeordnet. Auf diese Weise können sich die Bodenplatten durch Hitze etwas ausdehnen, ohne sich gegenseitig zu beschädigen oder nach oben auszurasten.

Der Reitsport- oder Sportplatzboden weist vorzugsweise oberhalb der mehreren Bodenplatten eine Tretschicht auf. Optional kann zwischen dieser Tretschicht und den Bodenplatten eine wasserdurchlässige Rückhalteschicht vorgesehen sein. Außerdem kann zwischen dem Untergrund und den Bodenplatten optional wenigstens ein Drainagerohr angeordnet sein. Die Drainagerohre können zum Beispiel mit einem Wasserreservoir verbunden sein, wodurch ein Ebbe-Flut-System gebildet wird.

Gegenstand der Erfindung ist ferner ein Verfahren zum Herstellen der oben beschriebenen Bodenplatte der Erfindung, das die Schritte des Herstellens wenigstens einer Strukturplatte aus einem Kunststoffmaterial durch ein Spritzgießverfahren, des Bereitstellens eines Teppichbodens (bevorzugt einfach im Markt einkaufen) und des Befestigens der wenigstens einen hergestellten Strukturplatte durch wenigstens eine Verbindung auf der dem Untergrund abgewandten Oberseite des bereitgestellten Teppichbodens aufweist. Mit diesem Verfahren können die gleichen Vorteile erzielt werden wie, wie oben in Zusammenhang mit der erfindungsgemäßen Bodenplatte erläutert.

In Zusammenhang mit den obigen Erläuterungen und den Ansprüchen wird darauf hingewiesen, dass sich die Begriffe "oben", "unten", "Oberseite", "Unterseite" jeweils auf den Gebrauchszustand der Bodenplatte beziehen, in dem sie auf einem Untergrund abgelegt ist.

Obige sowie weitere Merkmale und Vorteile der Erfindung werden aus der nachfolgenden Beschreibung von bevorzugten Ausführungsbeispielen anhand der beiliegenden Zeichnungen besser verständlich. Darin zeigen:
- Fig. 1: eine schematische Schnittansicht des Aufbaus eines Reitsport- oder Sportplatzbodens mit erfindungsgemäßen Bodenplatten;
- Fig. 2A: eine Draufsicht von oben auf eine Bodenplatte gemäß einer Ausführungsvariante der Erfindung;
- Fig. 2B: eine Draufsicht von oben auf eine Bodenplatte gemäß einer anderen Ausführungsvariante der Erfindung;
- Fig. 3A: eine Draufsicht von oben auf eine Strukturplatte der Bodenplatte gemäß einem Ausführungsbeispiel der Erfindung;
- Fig. 3B: eine Draufsicht von unten auf die Strukturplatte von Fig. 3A;
- Fig. 4A: eine Schnittansicht (Linie A-A) der Strukturplatte von Fig. 3A und B;
- Fig. 4B: eine Schnittansicht (Linie B-B) der Strukturplatte von Fig. 3A und B;
- Fig. 5: eine Draufsicht von oben oder unten auf einen Teppichboden der Bodenplatte gemäß einem Ausführungsbeispiel der Erfindung;
- Fig. 6A: eine Teilschnittansicht von aneinander gekoppelten benachbarten Strukturplatten gemäß einem ersten Ausführungsbeispiel der Erfindung;
- Fig. 6B: eine Teilschnittansicht von aneinander gekoppelten benachbarten Strukturplatten gemäß einem zweiten Ausführungsbeispiel der Erfindung;
- Fig. 7A: eine Teildraufsicht von aneinander gekoppelten benachbarten Strukturplatten gemäß einem dritten Ausführungsbeispiel der Erfindung; und
- Fig. 7B: eine Teildraufsicht von aneinander gekoppelten benachbarten Strukturplatten gemäß einem vierten Ausführungsbeispiel der Erfindung.

Bezugnehmend auf Fig. 1 werden ein Ausführungsbeispiel des Aufbaus eines Reitsport- oder Sportplatzbodens 10 und das Grundprinzip der Bodenplatten 18 für den Reitsport- oder Sportplatzboden näher erläutert. Der Reitsport- oder Sportplatzboden kann für Reitsportplätze im Außenbereich oder Innenbereich (z.B. für Turnierplätze für Springreiten und/oder Dressurreiten, Reitplätze für Voltigieren und/oder Westernreiten, Pferderennbahnen, Paddocks, Ställe und dergleichen) oder auch für andere Sportplätze (z.B. Beachvolleyball, Tennis, Hartplatzspiele, Rasenspiele, etc.) eingesetzt werden.

Auf einem Untergrund 12, zum Beispiel auf einem zumindest grob planierten Untergrund, ist eine Anordnung von mehreren nebeneinander angeordneten Bodenplatten 18 verlegt. Der Begriff "Untergrund" umfasst in diesem Zusammenhang jeden beliebigen Untergrund. Der Untergrund 12 ist vorzugsweise im Wesentlichen plan, kann aber auch Unebenheiten aufweisen. Es kann sich um einen natürlichen Untergrund (z.B. Erdboden, Kies) oder einen künstlichen Untergrund (z.B. Betonboden) handeln. Der Untergrund 12 umfasst außerdem Untergründe im Innenbereich und im Außenbereich. Die Bodenplatten 18 sind vorzugsweise alle im Wesentlichen in der gleichen Ebene angeordnet und vorzugsweise im Wesentlichen parallel zueinander ausgerichtet, sodass sich eine im Wesentlichen plane Oberfläche für die Anordnung der Bodenplatten 18 ergibt. Wie in Fig. 1 dargestellt, sind die Bodenplatten 18 vorzugsweise jeweils mit einem Fugenabstand 45 (z.B. etwa 2 cm) zwischen benachbarten Bodenplatten 18 auf dem Untergrund 12 angeordnet, damit sich die Bodenplatten 18 durch Hitze etwas ausdehnen können, ohne sich gegenseitig zu beschädigen oder nach oben auszurasten.

Die Bodenplatten 18 bestehen jeweils aus einem normalen Teppichboden 30, der einfach im Markt zum Beispiel für Wohnräume, Arbeitsräume und dergleichen erworben werden kann, und wenigstens einer Strukturplatte 20 aus einem Kunststoffmaterial wie zum Beispiel PVC (Polyvinylchlorid) oder bevorzugter PE (Polyethylen) oder PET (Polyethylenterephthalat), vorzugsweise zumindest teilweise aus einem Recyclingmaterial.

Die Teppichböden 30 haben zum Beispiel jeweils eine obere Nutzschicht 32a, die beispielsweise aus Fasern gebildet und textil ist, und eine untere Rückenschicht 32b (veranschaulicht in Fig. 4A und 4B) und optional eine Mittelschicht mit Klebemasse zum Verbinden dieser beiden Schichten 32a, 32b. Die Gesamtschichtdicke des Teppichbodens 30 beträgt zum Beispiel etwa 0,5 cm, 1,0 cm oder 2 cm. Zum Erzielen einer stärkeren Elastizität der Bodenplatten 18 können die Teppichböden 30 zum Beispiel auf härteren Untergründen 12 auch größere Gesamtschichtdicken von zum Beispiel 2 bis 4 cm haben.

Die Strukturplatten 20 haben jeweils eine relativ dünne, im Wesentlichen plane Basisplatte 21 einer Schichtdicke von zum Beispiel etwa 2 bis 5 mm, auf deren dem Untergrund 12 abgewandten Oberseite eine Vielzahl von Noppen 22 vorgesehen ist. Die Noppen 22 können wahlweise auch innere Hohlräume haben. Die Strukturplatten 20 sind jeweils auf der dem Untergrund 12 abgewandten Oberseite des Teppichbodens 30 angeordnet und mittels Verbindungen 40 auf dem jeweiligen Teppichboden 30 befestigt. Eine mögliche Konstruktion der Verbindungen 40 wird nachfolgend anhand der Fig. 3 bis 5 erläutert.

Auf der Oberseite der Bodenplattenanordnung ist eine Tretschicht 14 aufgebracht. Je nach Anwendungsfall besteht die Tretschicht 14 zum Beispiel im Wesentlichen aus Sand oder einem Sand-Späne-Gemisch und/oder weist die Tretschicht 14 eine Kunstrasenfläche, Rollrasenfläche, Naturrasenfläche oder dergleichen auf, und hat eine Höhe von beispielsweise etwa 2 bis 10 cm. Wie in Fig. 1 angedeutet, ist zwischen den Bodenplatten 18 und der Tretschicht 14 optional zudem eine wasserdurchlässige Rückhalteschicht 15 zum Beispiel aus Schotter, Split, Kies und/oder grobem Sand vorgesehen. Im Fall von wasserdurchlässig ausgestalteten Bodenplatten 18, wie später erläutert, erlaubt eine solche Rückhalteschicht 15 einerseits ein Abfließen von Wasser aus der Tretschicht 14 durch die Bodenplatten 18 und verhindert die Rückhalteschicht 15 andererseits ein Eindringen von Material aus der Tretschicht 14 in Öffnungen in den Bodenplatten 18, sodass diese nicht verstopfen. Unterhalb der Bodenplatten 18 kann auf dem Untergrund 12 optional zusätzlich eine wasserdurchlässige Schottertragschicht 16 aufgebracht sein, die als Drainageeinheit dienen kann. Die Schottertragschicht 16 hat zum Beispiel eine Höhe von etwa 2 bis 15 cm, und die Schotterelemente der Schottertragschicht 16 haben beispielsweise eine Größe von etwa 8 bis 16 mm.

Obwohl nicht dargestellt, können unterhalb der Bodenplatten 18 auf dem Untergrund 12 zusätzlich oder alternativ zur Schottertragschicht 16 wahlweise auch Drainagerohre verlegt werden, über die dem Reitsport- oder Sportplatzboden 10 insgesamt Feuchtigkeit bzw. Wasser entzogen oder zugeführt werden kann. Die Schottertragschicht und/oder die Drainagerohre können zum Beispiel mit einem Wasserreservoir verbunden sein, welches außerhalb des eigentlichen Reitsport- oder Sportplatzbodens 100 liegt. Ein derartiges System mit Drainage und Wasserreservoir kann auch als Ebbe-Flut-System bezeichnet werden, wie es beispielsweise in der WO 2011/107114 A1 ausführlich beschrieben ist.

Die Bodenplatten 18 sind jeweils mit ihrem Teppichboden 30 direkt auf dem jeweiligen Untergrund 12 oder, falls vorhanden, auf der Schottertragschicht 16 aufgelegt. Eine zusätzliche Elastizitätslage wird aufgrund der Elastizität des Teppichbodens 30 in der Regel nicht benötigt, ist aber im Rahmen der Erfindung nicht ausgeschlossen.

Es wird vorsorglich darauf hingewiesen, dass die Schnittansicht von Fig. 1 im Wesentlichen nur schematisch ist. D.h. die Größen und Größenverhältnisse der Elemente und Schichten in Fig. 1 sind nicht unbedingt realistisch dargestellt, wie sie den angegebenen beispielhaften Zahlenwerten für Ausführungsbeispiele der Erfindung entsprechen würden.

Wie in Fig. 2A veranschaulicht, können mehrere Strukturplatten 20n auf einem Teppichboden 30 angeordnet und befestigt sein. Der Teppichboden 30 und die Strukturplatten 20n sind jeweils rechteckig oder quadratisch ausgestaltet. In der Ausführungsform von Fig. 2A hat der Teppichboden 30 beispielsweise eine Größe von etwa 80cm x 120cm (d.h. Europalettengröße) und sind beispielsweise insgesamt sechs Strukturplatten 20a, 20b, 20c, 20d, 20e, 20f jeweils einer Größe von etwa 40cm x 40cm darauf angeordnet. Im Rahmen der Erfindung können der Teppichboden 30 und die Strukturplatten 20 grundsätzlich jeweils beliebige Formen und beliebige Größen haben. Wie in Fig. 2A angedeutet, sind die einander benachbarten Strukturplatten 20a-b, 20c-d, 20e-f, 20a-c, 20b-d, 20c-e, 20d-f jeweils durch wenigstens eine Kopplung 50 aneinandergekoppelt. Mögliche Konstruktionen dieser Kopplungen 50 sind nachfolgend anhand der Fig. 6A bis 7B erläutert. Durch das Aneinanderkoppeln der Strukturplatten 20 wird eine stabile Konstruktion der Bodenplatte 18 erzielt, auch wenn die Strukturplatten 20 durch die Verbindungen 40 nicht sehr fixiert auf dem Teppichboden 30 befestigt sind. Außerdem können die Kopplungen 50 etwas locker konzipiert sein, damit die einander benachbarten Strukturplatten 20 jeweils relativ zueinander etwas beweglich sind, wodurch die Elastiztät der gesamten Bodenplatte 18 erhöht ist.

Wie in Fig. 2B veranschaulicht, kann alternativ auch eine einzige Strukturplatte 20 auf einem Teppichboden 30 angeordnet und befestigt sein. Der Teppichboden 30 und die Strukturplatte 20 sind jeweils rechteckig oder quadratisch ausgestaltet. In der Ausführungsform von Fig. 2B haben der Teppichboden 30 und die Strukturplatte 20 jeweils eine Größe von beispielsweise etwa 80cm x 120cm (d.h. Europalettengröße). Im Rahmen der Erfindung können der Teppichboden 30 und die Strukturplatte 20 auch für diese Ausführungsform grundsätzlich jeweils beliebige Formen und beliebige Größen haben.

Der Teppichboden 30 kann einfach als Standard-Teppichboden über den Markt erworben werden. Der erworbene Teppichboden wird dann nur etwas bearbeitet, um eine passende Größe (z.B. Europalettengröße) zu haben, und mit ein paar Öffnungen ausgestattet (wie in Fig. 4 und 5 veranschaulicht).

Die Strukturplatten 20 werden in der Regel durch ein Spritzgießverfahren hergestellt. Die Strukturplatten 20 sind damit einstückige Bauteile (einschließlich Basisplatte, Noppen und ggf. weiteren Komponenten). Vorzugsweise werden deshalb mehrere kleinere Strukturplatten 20n (z.B. etwa 20cm x 20cm oder etwa 40cm x 40cm) auf einem Teppichboden 30 angeordnet, da kleinere Strukturplatten 20 einfacher (z.B. in kleineren Spritzgussformen) herzustellen sind.

Bezugnehmend auf Fig. 3 bis 5 wird nun beispielhaft ein Ausführungsbeispiel einer Bodenplatte 18 in mehr Einzelheiten beschrieben, wobei jeweils beispielhaft nur eine einzige rechteckige Strukturplatte 20 dargestellt ist.

Auf der dem Untergrund 12 und dem Teppichboden 30 abgewandten Oberseite der Basisplatte 21 hat die Strukturplatte 20 eine Vielzahl von Noppen 22, wobei vorzugsweise Noppen 22a einer ersten Höhe und Noppen 22b einer zweiten Höhe kleiner als die erste Höhe vorgesehen sind. In diesem Ausführungsbeispiel sind mehrere Reihen von Noppen 22a der ersten Höhe und mehrere Reihen von Noppen 22b der zweiten Höhe vorhanden, die abwechselnd nebeneinander angeordnet sind. Alternativ könnten die Noppen 22a, 22b auch matrixartig und gegenseitig versetzt zueinander angeordnet sein.

Die Strukturplatte 20 hat zusätzlich zu Noppen 22x im inneren Bereich (d.h. Noppen 22ax der ersten Höhe im inneren Bereich und Noppen 22bx der zweiten Höhe im inneren Bereich) außerdem Noppen 22z im Randbereich (d.h. Noppen 22az der ersten Höhe im Randbereich und Noppen 22bz der zweiten Höhe im Randbereich). Diese Noppen 22z im Randbereich der Strukturplatte 20 dienen insbesondere den später anhand der Fig. 6 und 7 erläuterten Kopplungen 50 zwischen einander benachbarten Strukturplatten 20. Die Noppen 22az, 22bz im Randbereich sind auf die Noppen 22ax, 22bx im inneren Bereich ausgerichtet, d.h. entlang derselben Reihen von Noppen 22a der ersten Höhe bzw. Noppen 22b der zweiten Höhe oder in derselben Matrixverteilung angeordnet.

Außerdem hat die Basisplatte 21 der Strukturplatte 20 mehrere Durchgangsöffnungen 24 zum Wasserdurchfluss, die sich in der Schichtdickenrichtung der Basisplatte 21 durch die gesamte Basisplatte 21 hindurch erstrecken. Die Durchgangsöffnungen 24 sind in diesem Ausführungsbeispiel im Wesentlichen kreisförmig ausgestaltet und haben einen Durchmesser im Bereich von etwa 2 bis 4 cm. Außerdem sind in den Randbereichen der Strukturplatte offene Randeinschnitte 25 vorgesehen, die dementsprechend eine Kreisteilform haben und die zusammen mit den offenen Randeinschnitten 25 einer jeweils benachbarten Strukturplatte ebenfalls Durchgangsöffnungen zum Wasserdurchfluss bilden. Die Summe der Querschnittsflächen der Durchgangsöffnungen 24 und offenen Randeinschnitte 25 der Basisplatte 21 beträgt zum Beispiel etwa 25-50% der Basisplattenfläche, um einerseits einen großen Wasserdurchfluss zu ermöglichen und andererseits die Kunststoffmaterialmenge der Basisplatte 21 deutlich zu reduzieren.

Der Teppichboden 30 unter den Strukturplatten 20 ist grundsätzlich schon ein bisschen wasserdurchlässig. Wie in Fig. 4A und 5 dargestellt, hat aber der Teppichboden 30 im Bereich der Durchgangsöffnungen 24 und evtl. auch der offenen Randeinschnitte 25 der Basisplatte 21 ebenfalls Durchgangsöffnungen 34, um die Wasserdurchlässigkeit zu erhöhen. Die Durchgangsöffnungen 34 des Teppichbodens 30 haben etwa gleiche oder kleinere Durchmesser (z.B. etwa 0,5 bis 2 cm) als die Durchgangsöffnungen 24 der Basisplatte 21 der Strukturplatte 20.

Wie in Fig. 3A und 4B dargestellt, können die Strukturplatten 20 in diesem Ausführungsbeispiel auf der Oberseite der Basisplatte 21 bevorzugt zusätzlich mehrere Näpfe 26 zum Wasserspeichern haben. Die Näpfe 26 sind beispielsweise durch etwa kreisringförmige Rahmenstrukturen auf einem geschlossenen Abschnitt der Basisplatte 21 gebildet. Die Rahmenstrukturen sind möglichst dünn ausgestaltet (z.B. etwa 2 bis 5 mm), um die Kunststoffmaterialmenge der Strukturplatte 20 möglichst gering zu halten.

Wie in Fig. 4B veranschaulicht, ist die Strukturplatte 20 in diesem Ausführungsbeispiel durch mehrere Verbindungen 40 auf dem Teppichboden 30 befestigt, die jeweils durch einen Befestigungsnoppen 28 an der dem Teppichboden 30 zugewandten Unterseite der Basisplatte 21 der Strukturplatte 20 und eine Aufnahmeöffnung 36 im Teppichboden 30 gebildet sind. Die Befestigungsnoppen 28 werden beim Spritzgießverfahren der Strukturplatte 20 an deren Unterseite mitgespritzt und damit einstückig an die Basisplatte 21 integriert. Die Befestigungsnoppen 28 können zum Beispiel in den Bereichen der Näpfe 26 positioniert sein, wo kein Wasserdurchfluss durch die Strukturplatte 20 stattfindet, wobei die Anzahl der Befestigungsnoppen 28 relativ gering und damit geringer als die Anzahl der Näpfe 26 sein kann. Die Aufnahmeöffnungen 36 im Teppichboden 30 sind natürlich entsprechend den Befestigungsnoppen 28 der Strukturplatte 20 positioniert. Der Innendurchmesser der Aufnahmeöffnungen 36 ist im Ausgangszustand etwas kleiner als der Außendurchmesser der Befestigungsnoppen 28, sodass der Befestigungsnoppen 28 beim Einsetzen in die Aufnahmeöffnung 36 zumindest etwas eingeklemmt wird. Die untere Trägerschicht 32b des Teppichbodens 30 bildet eine reißfeste Verbindung mit den Befestigungsnoppen 28 der Strukturplatte 20. Da der Teppichboden 30 aber grundsätzlich sehr locker ist, wird durch diese Verbindungen 40 keine fixe Befestigung der Strukturplatte 20 auf dem Teppichboden 30 erreicht, weshalb die Strukturplatten 20 zusätzlich aneinandergekoppelt sind, wie bereits oben erwähnt. Wie in Fig. 4B dargestellt, ragen die Befestigungsnoppen 28 durch die Aufnahmeöffnungen 36 im Teppichboden vorzugsweise komplett hindurch und noch etwas weiter (z.B. etwa 2 bis 10 mm) in Richtung zum Untergrund 12 heraus. Durch dieses Hinausragen der Befestigungsnoppen 28 werden an der Unterseite des Teppichbodens 30 kurze Vorsprünge 22 gebildet, durch welche die Elastizitätswirkung der Bodenplatte 18 weiter erhöht werden kann.

Wie in Fig. 3B und 4A dargestellt, sind zwischen dem Teppichboden 30 und den Strukturplatten 20 Abstandshalter vorgesehen. Durch den so gebildeten Zwischenraum einer Höhe von zum Beispiel etwa 1 bis 5 mm kann sich das Wasser zwischen den Strukturplatten 20 und dem Teppichboden 30 einfacher verteilen und somit besser durch den Teppichboden 30 zum Untergrund 12 ablaufen und/oder zu einem Randbereich des Reitsport- oder Sportplatzbodens 10 fließen. Erfindungsgemäß sind diese Abstandshalter durch Vorsprünge 27 an der dem Teppichboden 30 zugewandten Unterseite der Basisplatte 21 der Strukturplatte 20 gebildet. Zusätzlich oder alternativ können die Abstandshalter auch durch die Bodenbefestigungsnoppen 28 gebildet sein, die zu diesem Zweck in ihrem Randabschnitt nahe der Basisplatte 21 der Strukturplatte 20 einen etwas größeren Außendurchmesser haben, sodass dieser Randabschnitt nicht in die Aufnahmeöffnung 36 des Teppichbodens 30 eindringen kann. Die Vorsprünge 27 und/oder die Befestigungsnoppen 28 mit ihren speziellen Randabschnitten können beim Spritzgießverfahren der Strukturplatte 20 an deren Unterseite mitgespritzt und damit einstückig an die Basisplatte 21 integriert werden.

Bezugnehmend auf Fig. 6A, 6B, 7A, 7C werden nun verschiedene Ausführungsbeispiele von Kopplungen 50 zum Aneinanderkoppeln von einander benachbarten Strukturplatten 20 auf dem Teppichboden 30 erläutert. Wie bereits oben erwähnt, haben die Strukturplatten 20 für diese Kopplungen Noppen 22z in ihren Randbereichen ("Randnoppen").

Im Ausführungsbeispiel von Fig. 6A sind zwei einander benachbarte Strukturplatten 20a und 20b durch eine Kopplung 50 aneinandergekoppelt, die durch einen Randnoppen 22bzi einer geringeren Höhe und eines geringeren Durchmessers zum Umgreifenlassen und einen Randnoppen 22azu einer höheren Höhe und eines größeren Durchmessers mit einem inneren Hohlraum zum Umgreifen gebildet ist. Diese beiden Randnoppen 22bzi, 22azu der Kopplung sind so in den Randbereichen der Strukturplatten 20a, 20b positioniert, dass sie bei einander benachbarter Positionierung der Strukturplatten 20a, 20b im Wesentlichen an derselben Stelle positioniert sind. Die eine Strukturplatte 20a mit dem kurzen stabförmigen engen Randnoppen 22bzi wird zuerst auf den Teppichboden 30 gesetzt, und danach wird die andere Strukturplatte 20b mit dem längeren rohrförmigen breiten Randnoppen 22azu auf den Teppichboden 30 gesetzt und dabei der rohrförmige Randnoppen 22azu auf den anderen kurzen engen Randnoppen 22bzi gesetzt, um den anderen Randnoppen 22bzi umzugreifen. D.h. diese beiden Randnoppen 22bzi, 22azu der beiden Strukturplatten 20a, 20b sind direkt miteinander verknüpfbar. Die Strukturplatten 20a, 20b haben an ihren zu koppelnden Rändern jeweils ein oder mehr solche Randnoppen für entsprechende ein oder mehr Kopplungen 50. Die miteinander verbindbaren Randnoppen 22bzi, 22azu sind vorzugsweise so dimensioniert, dass sie nicht eng ineinandergreifen, sondern etwas locker verbunden sind.

Im Ausführungsbeispiel von Fig. 6B sind zwei einander benachbarte Strukturplatten 20a und 20b durch eine Kopplung 50 aneinandergekoppelt, die durch einen Randnoppen 22azi einer höheren Höhe und eines geringeren Durchmessers zum Umgreifenlassen und einen Randnoppen 22bzu einer geringeren Höhe und eines größeren Durchmessers mit einem inneren Hohlraum zum Umgreifen gebildet ist. Diese beiden Randnoppen 22azi, 22bzu der Kopplung sind so in den Randbereichen der Strukturplatten 20a, 20b positioniert, dass sie bei einander benachbarter Positionierung der Strukturplatten 20a, 20b im Wesentlichen an derselben Stelle positioniert sind. Die eine Strukturplatte 20a mit dem langen stabförmigen engen Randnoppen 22azi wird zuerst auf den Teppichboden 30 gesetzt, und danach wird die andere Strukturplatte 20b mit dem kurzen rohrförmigen breiten Randnoppen 22bzu auf den Teppichboden 30 gesetzt und dabei der rohrförmige Randnoppen 22bzu um den anderen engen Randnoppen 22azi gesetzt, um den anderen Randnoppen 22azi umzugreifen. D.h. diese beiden Randnoppen 22azi, 22bzu der beiden Strukturplatten 20a, 20b sind ebenfalls direkt miteinander verknüpfbar. Die Strukturplatten 20a, 20b haben an ihren zu koppelnden Rändern jeweils ein oder mehr solche Randnoppen für entsprechende ein oder mehr Kopplungen 50. Die miteinander verbindbaren Randnoppen 22azi, 22bzu sind auch in diesem Fall vorzugsweise so dimensioniert, dass sie nicht eng ineinandergreifen, sondern etwas locker verbunden sind.

Im Ausführungsbeispiel von Fig. 7A sind zwei einander benachbarte Strukturplatten 20a und 20b durch zwei Kopplungen 50 aneinandergekoppelt, die beide durch jeweils einen Randnoppen 22z an den beiden Strukturplatten 20a, 20b und ein zusätzliches Verbindungselement 23 gebildet sind. Die beiden Randnoppen 22z einer Kopplung 50 können grundsätzlich jeweils beliebige (d.h. erste oder zweite) Höhe haben, gleiche Höhen oder unterschiedliche Höhen haben, grundsätzlich beliebige (d.h. eng oder breit) Durchmesser, gleiche Durchmesser oder unterschiedliche Durchmesser haben. Die zusätzlichen Verbindungselemente 23 sind beispielsweise scheibenförmig und mit zwei Löchern 23o jeweils zum Umgreifen eines der beiden benachbarten Randnoppen 22z ausgestaltet. Die Strukturplatten 20a, 20b können beide in beliebiger Reihenfolge auf den Teppichboden 30 gesetzt werden, und danach werden jeweils zwei zueinander positionierte Randnoppen 22z der Strukturplatten 20a, 20b von einem zusätzlichen Verbindungselement 23 umgriffen. Die Strukturplatten 20a, 20b haben an ihren zu koppelnden Rändern jeweils ein oder mehr Randnoppen für entsprechende ein oder mehr Kopplungen 50. Das Verbindungselement 23 und die Randnoppen 22z sind vorzugsweise so dimensioniert, dass sie nicht eng ineinandergreifen, damit die Randnoppen 22z sondern etwas locker verbunden sind.

Im Ausführungsbeispiel von Fig. 7B sind zwei einander benachbarte Strukturplatten 20a und 20b durch zwei Kopplungen 50 aneinandergekoppelt, die beide durch jeweils einen Randnoppen 22z an den beiden Strukturplatten 20a, 20b und ein zusätzliches Verbindungselement 23 gebildet sind. Die beiden Randnoppen 22z einer Kopplung 50 können grundsätzlich jeweils beliebige (d.h. erste oder zweite) Höhe haben, gleiche Höhen oder unterschiedliche Höhen haben, grundsätzlich beliebige (d.h. eng oder breit) Durchmesser, gleiche Durchmesser oder unterschiedliche Durchmesser haben. Die zusätzlichen Verbindungselemente 23 sind beispielsweise scheibenförmig und mit einem Loch 23o zum Umgreifen der beiden benachbarten Randnoppen 22z ausgestaltet. Die Strukturplatten 20a, 20b können beide in beliebiger Reihenfolge auf den Teppichboden 30 gesetzt werden, und danach werden jeweils zwei zueinander positionierte Randnoppen 22z der Strukturplatten 20a, 20b von einem zusätzlichen Verbindungselement 23 umgriffen.

Die Strukturplatten 20a, 20b haben an ihren zu koppelnden Rändern jeweils ein oder mehr Randnoppen für entsprechende ein oder mehr Kopplungen 50. Das Verbindungselement 23 und die Randnoppen 22z sind vorzugsweise so dimensioniert, dass sie nicht eng ineinandergreifen, damit die Randnoppen 22z sondern etwas locker verbunden sind.

Um die mehreren Strukturplatten 20n auf einem Teppichboden 30 (wie z.B. Fig. 2A) auf diese Weise (wie z.B. Fig. 6A, 6B, 7A, 7B) aneinanderzukoppeln, können die verschiedenen Ränder einer Strukturplatte mit unterschiedlichen Randnoppenarten ausgestattet sein oder können alle Ränder gleichartig mit derselben Randnoppenart ausgestattet sein, wobei im ersten Fall alle Strukturplatten gleich konzipiert sein können und im zweiten Fall die verschiedenen Strukturplatten mit unterschiedlichen Randnoppenarten versehen sind. Zum Beispiel kann die eine Strukturplatte 20a an allen Rändern zu benachbarten Strukturplatten 20b die Randnoppen 22bzi von Fig. 6A haben oder an einem Rand Randnoppen 22bzi von Fig. 6A und an einem anderen Rand Randnoppen 22azi von Fig. 6B haben. Außerdem können die Strukturplatten auch eine oder mehr verschiedene Kopplungsarten haben. Zum Beispiel können die Randnoppen 22z von einander benachbarten Strukturplatten 20 an einem Rand direkt miteinander kombiniert werden (wie z.B. Fig. 6A oder 6B) und an einem anderen Rand über ein zusätzliches Verbindungselement 23 miteinander verbunden werden (wie z.B. Fig. 7A oder 7B).

Der Schutzbereich der Erfindung ist durch die anliegenden Ansprüche definiert. Die oben erläuterten Ausführungsbeispiele sind nur beispielhaft und dienen insbesondere dem besseren Verständnis der durch die Ansprüche definierten Erfindung. Der Fachmann wird weitere Ausführungsbeispiele einer erfindungsgemäßen Bodenplatte für Reitsport- oder Sportplätze erkennen können, die auf Modifikationen und/oder andere Merkmalskombinationen der oben beschriebenen Ausführungsbeispiele basieren. Zum Beispiel können manche der oben beschriebenen Merkmale weggelassen werden und/oder andere Merkmale hinzugefügt werden. Ebenso können die erfindungsgemäßen Bodenplatten auch aus anderen als den explizit genannten Materialien hergestellt und in anderen als den explizit genannten Größen und Größenverhältnissen ausgestaltet werden.

### BEZUGSZEICHENLISTE

- 10: (Reit)Sportplatzboden
- 12: Untergrund
- 14: Tretschicht
- 15: Rückhalteschicht
- 16: Schottertragschicht
- 18: Bodenplatte
- 20: Strukturplatte
- 20n: Strukturplatten
- 21: Basisplatte
- 22: Noppen
- 22a: Noppen einer ersten Höhe
- 22b: Noppen einer zweiten Höhe
- 22x: (22ax, 22bx) Noppen im inneren Bereich der Strukturplatte
- 22z: (22az, 22bz) Noppen im Randbereich der Strukturplatte
- 22zi: (22azi, 22bzi) Randnoppen zum Umgreifenlassen
- 22zu: (22azu, 22bzu) Randnoppen zum Umgreifen
- 23: Kopplungselement zum Umgreifen von zwei benachbarten Randnoppen
- 23o: Loch im separaten Kopplungselement
- 24: Durchgangsöffnungen durch Basisplatte (zum Wasserdurchfluss)
- 25: offene Randeinschnitte der Basisplatte (zum Wasserdurchfluss)
- 26: Näpfe auf Basisplatte (zum Wasserspeichern)
- 27: Vorsprünge als Abstandshalter zwischen Strukturplatte und Teppichboden
- 28: Befestigungsnoppen
- 30: Teppichboden
- 32: Schichtenstruktur
- 32a: obere Nutzschicht
- 32b: untere Trägerschicht
- 34: Durchgangsöffnungen (zum Wasserdurchfluss)
- 36: Aufnahmeöffnungen
- 40: Verbindungen zwischen Strukturplatte(n) und Teppichboden
- 45: Fugenabstand zwischen benachbarten Bodenplatten
- 50: Kopplungen zwischen benachbarten Strukturplatten einer Bodenplatte

## Patentansprüche

1. Bodenplatte (18) für Reitsportplätze und Sportplätze, die auf einem Untergrund (12) ablegbar ist, wobei die Bodenplatte (18) wenigstens eine Strukturplatte (20) aus einem Kunststoffmaterial aufweist, die eine Basisplatte (21) aufweist, auf Oberseite, die im Gebrauchszustand dem Untergrund (12) abgewandt ist, eine Vielzahl von Noppen (22) vorgesehen ist, und ferner einen Teppichboden (30) aufweist, wobei die wenigstens eine Strukturplatte (20) auf der dem Untergrund (12) abgewandten Oberseite des Teppichbodens (30) angeordnet ist; und ferner wenigstens eine Verbindung (40) aufweist, durch welche die Basisplatte (21) der wenigstens einen Strukturplatte (20) auf dem Teppichboden (30) befestigt ist, wobei der Teppichboden (30) im Gebrauchszustand der Bodenplatte (18) eine obere Nutzschicht (32a) und eine untere Trägerschicht (32b) aufweist;
**dadurch gekennzeichnet, dass** zwischen dem Teppichboden (30) und der wenigstens einen Strukturplatte (20) wenigstens ein Abstandshalter (27, 28) vorgesehen ist, wobei der wenigstens eine Abstandshalter durch einen Vorsprung (27) an der dem Teppichboden zugewandten Unterseite der Strukturplatte (20) oder durch eine spezielle Struktur eines Befestigungsnoppens (28) in seinem Endbereich zur Strukturplatte (20) gebildet ist.

2. Bodenplatte (18) nach Anspruch 1, bei welcher die wenigstens eine Strukturplatte (20) aus einem Kunststoffmaterial ausgewählt aus PE und PET gefertigt ist; und/oder die Basisplatte (21) der wenigstens einen Strukturplatte (20) eine Schichtdicke von maximal 20 mm hat.

3. Bodenplatte (18) nach Anspruch 1 oder 2, bei welcher die wenigstens eine Verbindung (40) durch einen Befestigungsnoppen (28) an der dem Teppichboden zugewandten Unterseite der Basisplatte (21) der Strukturplatte (20) und eine Aufnahmeöffnung (36) im Teppichboden zum Einstecken oder Hindurchstecken des Befestigungsnoppens (28) gebildet ist.

4. Bodenplatte (18) nach Anspruch 3, bei welcher die wenigstens eine Strukturplatte (20) durch ein Spritzgießverfahren hergestellt ist; und der wenigstens eine Befestigungsnoppen (28) durch das Spritzgießverfahren der Strukturplatte (20) an deren Unterseite einstückig integriert ist.

5. Bodenplatte (18) nach einem der vorhergehenden Ansprüche, bei welcher auf dem einen Teppichboden (30) nebeneinander mehrere Strukturplatten (20n) angebracht sind, wobei einander benachbarte der mehreren Strukturplatten (20n) jeweils aneinandergekoppelt sind.

6. Bodenplatte (18) nach Anspruch 5, bei welcher
die einander benachbarten Strukturplatten (20n) jeweils wenigstens einen Noppen (22z) im Randbereich der jeweiligen Strukturplatte (20n) aufweisen; und
diese Noppen (22z) in den Randbereichen der einander benachbarten Strukturplatten (20n) derart ausgestaltet und angeordnet sind, dass sie direkt miteinander verknüpfbar sind, oder zusätzliche Verbindungselemente (23) zum Verbinden dieser Noppen (22z) in den Randbereichen der einander benachbarten Strukturplatten (20n) miteinander vorgesehen sind.

7. Bodenplatte (18) nach Anspruch 6, bei welcher die eine der einander benachbarten Strukturplatten (20n) in ihrem Randbereich wenigstens einen Noppen (22zi) aufweist, der ausgestaltet und angeordnet ist, um sich umgreifen zu lassen, und die andere der einander benachbarten Strukturplatten (20n) in ihrem Randbereich wenigstens einen Noppen (22zu) aufweist, der ausgestaltet und angeordnet ist, um den Noppen (22zi) im Randbereich der einen Strukturplatte (20n) umzugreifen.

8. Bodenplatte (18) nach einem der vorhergehenden Ansprüche, bei welcher die Basisplatte (21) der wenigstens einen Strukturplatte (20) mehrere Durchgangsöffnungen (24) in ihrer Schichtdickenrichtung aufweist und der Teppichboden (30) mehrere Durchgangsöffnungen (34) in seiner Schichtdickenrichtung aufweist.

9. Bodenplatte (18) nach einem der vorhergehenden Ansprüche, bei welcher auf der dem Teppichboden (30) abgewandten Oberseite der Basisplatte (21) der wenigstens einen Strukturplatte (20) ferner mehrere Näpfe (26) zum Wasserspeichern vorgesehen sind.

10. Reitsport- oder Sportplatzboden (10), aufweisend eine auf einem Untergrund (12) verlegte Anordnung von mehreren nebeneinander angeordneten Bodenplatten (18) nach einem der Ansprüche 1 bis 9.

11. Reitsport- oder Sportplatzboden (10) nach Anspruch 10, bei welchem die mehreren Bodenplatten (18) jeweils mit einem Fugenabstand (45) zu benachbarten Bodenplatten (18) auf dem Untergrund (12) angeordnet sind.

12. Reitsport- oder Sportplatzboden (10) nach Anspruch 10 oder 11, bei welchem oberhalb der mehreren Bodenplatten (18) eine Tretschicht (14) vorgesehen ist; und
zwischen der Tretschicht (14) und den Bodenplatten (18) optional eine wasserdurchlässige Rückhalteschicht (15) vorgesehen ist.

13. Verfahren zum Herstellen einer Bodenplatte (18) nach einem der Ansprüche 1 bis 9, aufweisend:
Herstellen wenigstens einer Strukturplatte (20) aus einem Kunststoffmaterial durch ein Spritzgießverfahren;
Bereitstellen eines Teppichbodens (30); und
Befestigen der wenigstens einen hergestellten Strukturplatte (20) durch wenigstens eine Verbindung (40) auf der dem Untergrund (12) abgewandten Oberseite des bereitgestellten Teppichbodens (30).

## Claims

1. Base plate (18) for equestrian sports arenas and sports fields, which can be laid on a subgrade (12), wherein the base plate (18) comprises at least one structural plate (20) made of a plastic material, which has a base plate (21) on whose upper side, which in the usage state faces away from the subgrade (12), a plurality of studs (22) is provided, and further comprises a carpet layer (30), wherein the at least one structural plate (20) is arranged on the upper side of the carpet layer (30) that faces away from the subgrade (12); and further comprises at least one connection (40) by which the base plate (21) of the at least one structural plate (20) is fastened to the carpet layer (30), wherein the carpet layer (30) in the usage state of the base plate (18) comprises an upper wear layer (32a) and a lower carrier layer (32b); **characterized in that** at least one spacer (27, 28) is provided between the carpet layer (30) and the at least one structural plate (20), wherein the at least one spacer is formed by a projection (27) on the underside of the structural plate (20) facing the carpet layer or by a special structure of a fastening stud (28) at its end region to the structural plate (20).

2. Base plate (18) according to claim 1, wherein the at least one structural plate (20) is made of a plastic material selected from PE and PET; and/or the base plate (21) of the at least one structural plate (20) has a layer thickness of a maximum of 20 mm.

3. Base plate (18) according to claim 1 or 2, wherein the at least one connection (40) is formed by a fastening stud (28) on the underside of the base plate (21) of the structural plate (20) facing the carpet layer and a reception opening (36) in the carpet layer for inserting or passing through the fastening stud (28).

4. Base plate (18) according to claim 3, wherein the at least one structural plate (20) is manufactured by an injection molding process; and the at least one fastening stud (28) is integrally formed on the underside of the structural plate (20) by the injection molding process.

5. Base plate (18) according to one of the preceding claims, wherein several structural plates (20n) are mounted side by side on one carpet layer (30), and adjacent ones of the several structural plates (20n) are each coupled to one another.

6. Base plate (18) according to claim 5, wherein the adjacent structural plates (20n) each have at least one stud (22z) in the edge region of the respective structural plate (20n); and these studs (22z) in the edge regions of the adjacent structural plates (20n) are designed and arranged such that they can be directly interconnected, or additional connecting elements (23) are provided for connecting these studs (22z) in the edge regions of the adjacent structural plates (20n) to one another.

7. Base plate (18) according to claim 6, wherein one of the adjacent structural plates (20n) has in its edge region at least one stud (22zi) that is designed and arranged to be gripped, and the other of the adjacent structural plates (20n) has in its edge region at least one stud (22zu) that is designed and arranged to grip around the stud (22zi) in the edge region of the one structural plate (20n).

8. Base plate (18) according to one of the preceding claims, wherein the base plate (21) of the at least one structural plate (20) has several through-holes (24) in its layer thickness direction and the carpet layer (30) has several through-holes (34) in its layer thickness direction.

9. Base plate (18) according to one of the preceding claims, wherein on the upper side of the base plate (21) of the at least one structural plate (20) facing away from the carpet layer (30), several cups (26) for water storage are further provided.

10. Equestrian sports or sports field surface (10), comprising an arrangement of several base plates (18) laid side by side on a subgrade (12) according to one of claims 1 to 9.

11. Equestrian sports or sports field surface (10) according to claim 10, wherein the several base plates (18) are each arranged on the subgrade (12) with a joint gap (45) to adjacent base plates (18).

12. Equestrian sports or sports field surface (10) according to claim 10 or 11, wherein an impact layer (14) is provided above the several base plates (18); and optionally a water-permeable retention layer (15) is provided between the impact layer (14) and the base plates (18).

13. Method for manufacturing a base plate (18) according to one of claims 1 to 9, comprising:
• Manufacturing at least one structural plate (20) from a plastic material by an injection molding process;
• Providing a carpet layer (30); and
• Fastening the at least one manufactured structural plate (20) by at least one connection (40) on the upper side of the provided carpet layer (30) facing away from the subgrade (12).

## Revendications

1. Plaque de sol (18) pour terrains d'équitation et terrains de sport, pouvant être posée sur un sous-sol (12), la plaque de sol (18) comprenant au moins une plaque structurée (20) en matériau plastique, laquelle comprend une plaque de base (21) dont la face supérieure, opposée au sous-sol (12) à l'état d'utilisation, dispose d'une pluralité de plots (22), et comprenant en outre une moquette (30), ladite au moins une plaque structurée (20) étant disposée sur la face supérieure, opposée au sous-sol (12), de la moquette (30) ; et comprenant en outre au moins une liaison (40) par laquelle la plaque de base (21) de ladite au moins une plaque structurée (20) est fixée sur la moquette (30), dans laquelle la moquette (30) comprend, à l'état d'utilisation de la plaque de sol (18), une couche d'usage supérieure (32a) et une couche de support inférieure (32b), **caractérisée en ce qu'**au moins une entretoise (27, 28) est prévue entre la moquette (30) et ladite au moins une plaque structurée (20), ladite au moins une entretoise étant formée par une saillie (27) sur la face inférieure de la plaque structurée (20) tournée vers la moquette ou par une structure particulière d'un plot de fixation (28) dans sa zone terminale vers la plaque structurée (20).

2. Plaque de sol (18) selon la revendication 1, dans laquelle ladite au moins une plaque structurée (20) est fabriquée en matériau plastique choisi parmi le PE et le PET ; et/ou dans laquelle la plaque de base (21) de ladite au moins une plaque structurée (20) a une épaisseur de couche de 20 mm au maximum.

3. Plaque de sol (18) selon la revendication 1 ou 2, dans laquelle ladite au moins une liaison (40) est formée par un plot de fixation (28) sur la face inférieure de la plaque de base (21) de la plaque structurée (20) tournée vers la moquette et par une ouverture de réception (36) dans la moquette pour l'insertion ou le passage du plot de fixation (28).

4. Plaque de sol (18) selon la revendication 3, dans laquelle ladite au moins une plaque structurée (20) est fabriquée par un procédé de moulage par injection ; et dans laquelle ledit au moins un plot de fixation (28) est intégré d'une seule pièce à la face inférieure de la plaque structurée (20) par le procédé de moulage par injection.

5. Plaque de sol (18) selon l'une des revendications précédentes, dans laquelle plusieurs plaques structurées (20n) sont disposées côte à côte sur une moquette (30), des plaques structurées (20n) adjacentes parmi les plusieurs plaques structurées (20n) étant respectivement couplées entre elles.

6. Plaque de sol (18) selon la revendication 5, dans laquelle les plaques structurées (20n) adjacentes entre elles présentent respectivement au moins un plot (22z) dans la zone de bord de chaque plaque structurée (20n) ; et ces plots (22z) dans les zones de bord des plaques structurées (20n) adjacentes entre elles sont conçus et disposés de manière à pouvoir être directement reliés entre eux, ou des éléments de liaison supplémentaires (23) sont prévus pour relier ces plots (22z) dans les zones de bord des plaques structurées (20n) adjacentes entre eux.

7. Plaque de sol (18) selon la revendication 6, dans laquelle l'une des plaques structurées (20n) adjacentes entre elles présente dans sa zone de bord au moins un plot (22zi) qui est conçu et disposé pour être saisi, et l'autre des plaques structurées (20n) adjacentes entre elles présente dans sa zone de bord au moins un plot (22zu) qui est conçu et disposé pour saisir le plot (22zi) dans la zone de bord de l'une des plaques structurées (20n).

8. Plaque de sol (18) selon l'une des revendications précédentes, dans laquelle la plaque de base (21) de ladite au moins une plaque structurée (20) présente plusieurs ouvertures traversantes (24) dans la direction de son épaisseur de couche, et dans laquelle la moquette (30) présente plusieurs ouvertures traversantes (34) dans la direction de son épaisseur de couche.

9. Plaque de sol (18) selon l'une des revendications précédentes, dans laquelle plusieurs cuvettes (26) pour le stockage d'eau sont en outre prévues sur la face supérieure, opposée à la moquette (30), de la plaque de base (21) de ladite au moins une plaque structurée (20).

10. Sol de terrain d'équitation ou de sport (10), comprenant un agencement de plusieurs plaques de sol (18) selon l'une des revendications 1 à 9, posées côte à côte sur un sous-sol (12).

11. Sol de terrain d'équitation ou de sport (10) selon la revendication 10, dans lequel lesdites plusieurs plaques de sol (18) sont respectivement disposées sur le sous-sol (12) avec un espace de joint (45) par rapport aux plaques de sol (18) adjacentes.

12. Sol de terrain d'équitation ou de sport (10) selon la revendication 10 ou 11, dans lequel une couche de travail (14) est prévue au-dessus desdites plusieurs plaques de sol (18) ; et dans lequel une couche de rétention perméable à l'eau (15) est prévue de manière optionnelle entre la couche de travail (14) et les plaques de sol (18).

13. Procédé de fabrication d'une plaque de sol (18) selon l'une des revendications 1 à 9, consistant à :
fabriquer au moins une plaque structurée (20) en matériau plastique par un procédé de moulage par injection ;
mettre à disposition une moquette (30) ; et
fixer ladite au moins une plaque structurée fabriquée (20) sur la face supérieure,
opposée au sous-sol (12), de la moquette mise à disposition (30), par au moins une liaison (40).
